# FASCICULE DE BREVET EUROPEEN

(11) **EP 3 130 719 B1**
(45) Date de publication et mention de la délivrance du brevet: **18.04.2018**
(21) Numéro de dépôt: 16183134.2
(22) Date de dépôt: 05.08.2016
(51) Int. Cl.: E04B 9/12, E04B 9/06

(54) **PROFILES MUNIS DE MOYENS DE LIAISON RECIPROQUE AMOVIBLE**
PROFILE, DIE MIT ENTFERNBAREN GEGENSEITIGEN VERBINDUNGSMITTELN AUSGESTATTET SIND
PROFILE SECTIONS PROVIDED WITH REMOVABLE RECIPROCAL CONNECTION MEANS

(30) Priorité: 10.08.2015 FR 1557651
(43) Date de publication de la demande: 15.02.2017
(73) Titulaire: Etablissement Leroux SA, 37460 Villeloin Coulange (FR)
(72) Inventeur: LEROUX, Philippe, 36700 Châtillon sur Indre (FR)
(74) Mandataire: Ipside

(56) Documents cités:
- FR-A1- 3 007 777
- GB-A- 668 936
- GB-A- 2 354 934

## Description

La présente invention concerne deux profilés pourvus de moyens de liaison réciproque amovible, permettant d'assurer leur liaison ou assemblage de manière amovible, les deux profilés étant destinés à être disposés de manière croisée et notamment à angle droit, et étant sensiblement dans un même plan.

L'invention est destinée à réaliser des structures porteuses, du type faux plafond, comprenant des séries de profilés, métalliques, généralement en acier galvanisé ou en aluminium extrudé, et présentant des sections droites de formes variées ; en C, en Oméga, en I, en L, etc. Ces profilés sont disposés parallèles et à angle droit, pour former un maillage, et sur lequel sont fixées des plaques de plâtre, pour former un faux plafond.

De manière connue, les structures pour faux plafond comportent :
a) une série de profilés de section droite en C, couramment « entretoises », disposés parallèlement les uns aux autres avec un intervalle de l'ordre de 60 cm.
b) une série de profilés dits « primaires », disposés parallèlement les uns aux autres, avec un intervalle de l'ordre de 120 cm.

Les primaires comportent une âme, et une semelle perpendiculaire.

Les primaires présentent une rigidité et une résistance à la flexion bien supérieures à celles des entretoises.

On connaît par la demande de brevet FR3007777 une entretoise et un profilé primaire, pourvus de moyens complémentaires, permettant leur liaison amovible, l'entretoise étant disposée perpendiculaire au primaire.

Ces moyens connus de liaison comportent :
- au moins une languette ou une patte prévue sur la semelle du primaire, et faisant saillie par rapport au plan de la semelle ;
- une lumière prévue sur un des flancs latéraux verticaux de l'entretoise.

Cependant, ce système connu ne donne pas entièrement satisfaction car il nécessite :
- une butée sur le primaire pour bloquer l'entretoise dans une direction perpendiculaire à la semelle du primaire ;
- la mise en place de l'entretoise sur la semelle selon deux mouvements successifs, à savoir poser l'entretoise sur la semelle, puis déplacer celle-ci latéralement pour faire pénétrer la languette (prévue sur la semelle du primaire) dans la lumière prévue sur l'entretoise ;
- de bloquer l'entretoise en rabattant la languette de la semelle.

De plus, ce système connu n'assure pas une liaison entièrement fiable entre l'entretoise et le primaire.

Enfin, la présence d'un bord franc, donc coupant, sur les côtés de l'entretoise peut entraîner des blessures.

La présente invention vise à remédier à ces inconvénients et propose un ensemble pour plafond suspendu comprenant une entretoise et un primaire, pourvus de moyens de liaison amovible réciproque, permettant de réaliser l'assemblage entre l'entretoise et le primaire de manière rapide et fiable, et sans risque de blessures.

À cette fin, selon invention, l'ensemble pour plafond suspendu, comprenant d'une part une poutre primaire et d'autre part une entretoise à section transversale en C, la poutre et l'entretoise étant destinées à être solidarisées perpendiculairement l'une à l'autre, la poutre primaire comprenant une âme, et au moins une semelle transversale à cette dernière, et au moins un élément mâle en saillie par rapport au plan de la semelle, tel qu'une patte ou languette, rattaché à la semelle du primaire par un pont de matière, ladite entretoise comportant :
- une semelle plane ;
- deux rebords ou flancs latéraux sensiblement orthogonaux à la semelle,
- au moins une lumière apte à coopérer avec ledit élément mâle prévu sur ledit primaire,
est caractérisé en ce que la lumière est disposée dans le plan de la semelle, en ce que la lumière comporte :
- une découpe à contour fermé, de forme polygonale ou circulaire ou elliptique, apte à être traversée par ledit élément mâle, et
- au moins une fente débouchant dans la découpe,
en ce que la patte ou languette présente une forme de surface complémentaire à la découpe et de surface légèrement inférieure par rapport à la découpe, et en ce que la lumière présente une forme et une surface dont la plus petite largeur, dans la direction longitudinale de la semelle de l'entretoise, est supérieure à la largeur, dans la direction transversale à la semelle du primaire de la base en saillie de l'élément mâle, de sorte que la patte puisse passer au travers de la lumière, lors d'un déplacement de l'entretoise dans une direction transversale à la semelle du primaire, et de sorte que lors d'un déplacement de l'entretoise dans le plan de sa semelle, le pont de matière passe dans ladite fente et la patte étant alors au niveau ou juste au-dessus de la partie pleine hors lumière de la semelle.

Ainsi, la coopération entre la lumière et l'élément mâle est améliorée et permet une liaison fiable de l'entretoise sur le primaire, et une manipulation sécurisée de l'entretoise.

Selon une forme préférée, la lumière sur l'entretoise présente une forme et une surface telles que l'élément mâle puisse passer au travers de la lumière, lors d'un déplacement de l'entretoise dans une direction transversale à la semelle du primaire.

De préférence, la lumière comporte :
- une découpe à contour fermée, de forme polygonale ou circulaire ou elliptique, et
- au moins une fente débouchant dans la découpe.

Plus précisément, la fente présente une direction perpendiculaire à la direction longitudinale de l'entretoise.

La fente est tangente au bord de la découpe opposé à l'extrémité libre de l'entretoise.

La découpe et la fente dessinent, dans le plan de la semelle de l'entretoise, une lettre P en majuscule, la jambe du P formant ladite fente.

Plus précisément, le P est orienté de manière que la barre verticale de la lettre P soit perpendiculaire à la direction longitudinale de l'entretoise.

La semelle de l'entretoise comporte au moins une nervure longitudinale faisant saillie par rapport au plan de la semelle. L'ensemble selon l'invention comprend une poutre primaire pour une structure telle qu'un faux plafond suspendu, du type comprenant une âme, et au moins une semelle transversale à cette dernière, et au moins un élément mâle en saillie par rapport au plan de la semelle, tel qu'une patte ou languette, rattaché à la semelle du primaire par un pont de matière, le primaire étant destiné à être solidarisé à un profilé formant une entretoise, perpendiculaire au primaire.

La patte ou languette présente une forme de surface complémentaire à la découpe prévue sur l'entretoise, et de surface légèrement inférieure par rapport à la découpe.

Par ailleurs, l'invention concerne un ensemble comprenant d'une part un profilé primaire et d'autre part une entretoise, tels que ci-dessus.

Enfin, La présente invention concerne une structure telle qu'un plafond suspendu, comprenant au moins un ensemble tel que ci-dessus. L'invention est maintenant décrite à l'aide d'exemples uniquement illustratifs et nullement limitatifs de la portée de l'invention, à partir des figures suivantes :
La figure 1 montre en perspective, de manière partielle, un profilé primaire sur lequel est fixé de manière amovible, deux entretoises, selon invention.
La figure 1A montre à grande échelle en coupe transversale un profilé primaire.
La figure 2 montre une vue en coupe transversale de l'entretoise de l'invention.
La figure 3 représente en perspective une entretoise et un primaire, juste avant leur liaison ou assemblage.
La figure 4 montre une vue en perspective de dessus de l'entretoise de la figure 3 (à plus grande échelle), posée sur la semelle du primaire.
La figure 5 est similaire à la figure 4, montrant une position de l'entretoise dans une étape ultérieure de liaison avec le primaire.

Les termes « horizontal », « supérieur », « inférieur », « haut » et « bas », se référent à la position de l'élément qu'ils qualifient dans une position normale d'utilisation. Il en est de même des termes « longitudinal » et « transversal », et du terme « distal ».

En référence à la figure 1, on a représenté en perspective, de manière partielle, d'une part une poutre primaire 1 et d'autre part une entretoise 2, fixés de manière amovible, perpendiculairement l'un à l'autre.

Une seconde entretoise E est fixée sur la poutre primaire 1 dans le même plan que l'entretoise 2 et colinéaire à cette dernière.

Les entretoises sont constituées chacune d'un profilé longitudinal, de préférence en acier ou en aluminium, tandis que les primaires sont en acier et présentent une rigidité très supérieure à celle des entretoises.

La poutre primaire 1 et les deux entretoises 2 et E font partie d'une structure de faux plafond suspendu, connue en elle-même, comportant un ensemble de poutres primaires parallèles les unes aux autres, d'une part, et un ensemble d'entretoises parallèles les unes aux autres d'autre part. Les entretoises sont perpendiculaires aux poutres primaires.

Des panneaux en matériau isolant ou en plâtre, non représentés, sont disposés et fixés sur les poutres primaires, de manière connue.

En référence aux figures 1 et 1A, la poutre primaire 1 comporte une âme 3 en l'occurrence verticale, et une semelle inférieure 5 et une semelle supérieure 4, les deux semelles 4 et 5 étant en l'occurrence horizontales. La poutre primaire 1 présente ainsi, en section droite, la forme d'un I majuscule (figure 1A). Les semelles 4 et 5 débordent de chaque côté du plan formé par l'âme 3.

Le profilé primaire 1 est réalisé de préférence à partir d'une feuille métallique repliée sur elle-même comme montré sur la figure 2. L'âme 3 comporte ainsi deux flancs d'âme 3A et 3B juxtaposés. La semelle supérieure 4 est formée de deux flancs juxtaposés supérieur 4A et inférieur 4B. La semelle inférieure 5 comporte deux parties coplanaires, gauche 5A et droite 5B.

Les entretoises sont fixées sur le primaire en reposant par leur partie terminale sur la face supérieure de la semelle inférieure 5.

La semelle inférieure 5 comporte, sur ses deux bords longitudinaux, un rebord ou retour respectivement 5C, 5D, perpendiculaire au plan de la semelle 5, d'une hauteur d'environ 5 mm, et tourné vers la semelle supérieure 4.

En référence à la figure 2, montrant l'entretoise 2 en coupe transversale, cette dernière comporte :
- une semelle plane 6 ;
- deux flancs latéraux 7 et 8, perpendiculaires à la semelle 6 ;
- deux retours perpendiculaires 9, 10 prolongeant le bord distal de chaque flanc 7, 8.

L'extrémité de chaque retour 9, 10 est repliée sur elle-même.

Des nervures longitudinales, parallèles entre elles, sont prévues sur la semelle 6, à savoir deux nervures centrales 6B et 6C et deux nervures latérales 6A et 6D.

De même, deux nervures longitudinales 7A, 7B, et 8A, 8B sont prévues sur chaque flanc 7, 8, respectivement. Les nervures ont un rôle de raidissement, d'une part et pour les nervures 6A à 6D un rôle additionnel, expliqué ultérieurement, d'autre part.

Les nervures font saillie vers la concavité de l'entretoise, et présentent une hauteur, par rapport au plan de la semelle et des flancs, d'environ 1,5 mm.

Afin de permettre à la semelle 6 de l'entretoise de reposer sur la face supérieure de la semelle 5 du primaire (figure 1), la semelle 6 de l'entretoise 2 comporte une découpe longiligne, transversale 11 (figure 3), autorisant le passage du rebord 5A de la semelle inférieure 5. La découpe 11 réalise ainsi une fente dans la semelle 6 et une fente sur chaque flanc latéral 7 et 8, jusqu'à mi-hauteur environ.

Les moyens selon l'invention, pour la liaison et la solidarisation amovible de l'entretoise 2 avec le primaire 1, sont décrits ci-après, en référence aux figures 3 à 5.

La semelle 6 de l'entretoise est pourvue d'une lumière 12 présentant la forme générale de la lettre P majuscule.

La lumière 12 comprend ainsi :
- une découpe ou trou 13, formant la partie pleine ou « ventrue » dudit P, la face frontale arrondie étant tournée vers l'extrémité de l'entretoise ;
- une fente 14 formant la jambe dudit P, perpendiculaire à l'axe longitudinal de l'entretoise.

La barre dudit P, incluant la jambe (fente 14) est perpendiculaire à l'axe longitudinal de l'entretoise.

Pa ailleurs, la semelle 5 du primaire comporte une patte ou languette 15, qui fait saillie par rapport à la face supérieure de la semelle 5, d'une hauteur d'environ 1 à 1,5 mm. La patte 15 est reliée à la semelle 5 par un pont de matière 15A, rectiligne et parallèle à l'axe longitudinal du primaire.

La patte 15 peut par exemple être formée dans la semelle par estampage.

La forme et la surface de la patte 15 sont complémentaires de la découpe 13 de l'entretoise. La surface de la patte 15 est très légèrement inférieure à celle de la découpe 13.

On décrit ci-après, en référence aux figures 3 à 5, la liaison et la solidarisation amovible de l'entretoise sur le primaire, selon l'invention.

Le primaire 1 est horizontal et fixé au plafond (non représenté) du bâtiment où est destiné à être installé la structure de faux plafond incluant des primaires et des entretoises.

Sur la figure 3, on a représenté l'entretoise 2 dans une position de départ, où elle est horizontale, à proximité du primaire 1, et perpendiculaire à ce dernier. La semelle 6 de l'entretoise est au-dessus et parallèle au plan de la semelle inférieure 5 du primaire. Plus précisément, l'extrémité distale de l'entretoise abute sur l'âme 3 du primaire.

Dans cette position de départ (figure 3), la découpe 13 de la semelle 6 de l'entretoise est placée au-dessus et à l'aplomb de la patte 15 de la semelle 5.

Dans un second temps, l'entretoise 2 est déplacée parallèlement à elle-même, verticalement, vers le bas, jusqu'à ce que sa semelle 6 porte contre la face supérieure de la semelle 5 du primaire.

On aboutit à la position de la figure 4, où :
- le retour 5A de la semelle 5 a pénétré dans la fente transversale 11, ce qui permet à la semelle 6 de l'entretoise de reposer sur la face supérieure de la semelle 5 ;
- la patte 15 de la semelle 5 a traversé la découpe 13 de l'entretoise et se trouve donc au niveau sensiblement du plan de la face supérieure de la semelle 6.

Dans un temps ultérieur, on déplace l'entretoise dans le plan de sa semelle 6, de manière que le pont de matière 15A passe dans la fente 14 de la semelle 6. La patte 15 est alors au niveau ou juste au-dessus de la partie pleine (hors lumière 12) de la semelle 6. La patte 15 passe au-dessus et/ou rase la nervure centrale 6C, par légère déformation élastique.

La patte 15 se trouve alors avantageusement entre les deux nervures centrales 6B et 6C.

Les nervures latérales 6A et 6D permettent le positionnement des vis de fixation de plaques de plâtre, non représentées. A noter que, compte tenu de la perspective, la nervure latérale 6A n'est pas visible sur les figures 3 à 5.

Le mouvement de translation transversale de l'entretoise est poursuivi jusqu'à aboutir à la position de la figure 5, où :
- le pont de matière 15A butte sur l'extrémité distale de la fente 14 ;
- la patte 15 se trouve entre les nervures centrales 6B et 6C, et repose et porte sur la surface supérieure de la semelle 6.

L'entretoise 2 est alors solidarisée au primaire 1, et bloquée sans degré de liberté.

Le plan de la patte 15 est situé au dessus du plan de la semelle 6 de l'entretoise 2 à une distance égale, ou très légèrement inférieure, à l'épaisseur de la semelle.

Les nervures centrales 6B et 6C sont avantageusement séparées d'une distance légèrement supérieure à la largeur de la patte 15, dans la direction longitudinale de la semelle 5. La patte 15 est bloquée en translation entre lesdites nervures centrales 6B et 6C, car elle est au niveau de la face supérieure de la semelle et toute translation provoquera sa butée sur la nervure.

On peut éventuellement affiner la liaison / solidarisation en exerçant une pression sur la patte 15 vers la semelle 6 du primaire pour la plaquer sur cette dernière.

La liaison / solidarisation est amovible. Il suffit de faire faire à l'entretoise le cheminement inverse de celui décrit ci-dessus.

## Revendications

1. Ensemble pour plafond suspendu, comprenant d'une part une poutre primaire (1) et d'autre part une entretoise (2) à section transversale en C, la poutre primaire (1) et l'entretoise (2) étant destinées à être solidarisées perpendiculairement l'une à l'autre, la poutre primaire comprenant une âme (3), et au moins une semelle (5) transversale à cette dernière, et au moins un élément mâle (15) en saillie par rapport au plan de la semelle (5), tel qu'une patte ou languette, rattaché à la semelle (5) du primaire par un pont de matière (15A), ladite entretoise (2) comportant :
* une semelle plane (6),
* deux rebords ou flancs (7 et 8) latéraux sensiblement orthogonaux à la semelle (6),
* au moins une lumière (12) apte à coopérer avec ledit élément mâle (15) prévu sur la poutre primaire (1), **caractérisé en ce que** la lumière (12) est disposée dans le plan de la semelle (6), **en ce que** la lumière (12) comporte :
- une découpe (13) à contour fermé, de forme polygonale ou circulaire ou elliptique, apte à être traversée par ledit élément mâle (15), et
- au moins une fente (14) débouchant dans la découpe (13),
**en ce que** la patte ou languette (15) présente une forme de surface complémentaire à la découpe (13) et de surface légèrement inférieure par rapport à la découpe (13), et **en ce que** la lumière (12) présente une forme et une surface dont la plus petite largeur, dans la direction longitudinale de la semelle de l'entretoise (2), est supérieure à la largeur, dans la direction transversale à la semelle de la poutre primaire (1) de la base en saillie de l'élément mâle, de sorte que la patte (15) puisse passer au travers de la lumière (12), lors d'un déplacement de l'entretoise (2) dans une direction transversale à la semelle (5) de la poutre primaire, et de sorte que lors d'un déplacement de l'entretoise dans le plan de sa semelle (6), le pont de matière (15A) passe dans ladite fente (14) et la patte (15) étant alors au niveau ou juste au-dessus de la partie pleine hors lumière (12) de la semelle (6).

2. Ensemble selon la revendication 1, **caractérisée en ce que** la fente (14) présente une direction perpendiculaire à la direction longitudinale de l'entretoise (2).

3. Ensemble selon l'une des revendications 1 ou 2, **caractérisée en ce que** la fente (14) est tangente au bord de la découpe (13) opposé à l'extrémité libre de l'entretoise (2).

4. Ensemble selon l'une des revendications 1 à 3, **caractérisée en ce que** la découpe (13) et la fente (14) dessinent, dans le plan de la semelle (6) de l'entretoise (2), une lettre P en majuscule, la jambe du P formant ladite fente (14), et le P est orienté de manière que la barre verticale de la lettre P soit perpendiculaire à la direction longitudinale de l'entretoise (2).

5. Ensemble selon l'une des revendications 1 à 4, **caractérisé en ce que** la semelle (6) de l'entretoise comporte au moins une nervure 6A longitudinale faisant saillie par rapport au plan de la semelle.

6. Structure telle qu'un plafond suspendu, comprenant au moins un ensemble selon l'une des revendications 1 à 5.

## Patentansprüche

1. System für Zwischendecken, zum einen einen Primärbalken (1) und zum anderen ein Distanzstück (2) mit einem C-förmigen Querschnitt umfassend, wobei der Primärbalken (1) und das Distanzstück (2) dazu bestimmt sind senkrecht zueinander verbunden zu werden, wobei der Primärbalken einen Steg (3) und mindestens eine dazu querliegende Fußplatte (5) sowie mindestens ein von der Ebene der Fußplatte (5) wegstehendes Steckteil (15), wie zum Beispiel eine Lasche oder eine Zunge umfasst, die mit der Fußplatte (5) des Primärbalkens durch einen Verbindungssteg (15A) verbunden ist, wobei das Distanzstück (2) umfasst:
* eine flache Fußplatte (6),
* zwei Ränder oder Seitenflanken (7 und 8), die im Wesentlichen orthogonal zur Fußplatte (6) liegen,
* mindestens eine Öffnung (12), die mit dem am Primärbalken (1) vorgesehenen Steckteil (15) zusammenwirken kann,
**dadurch gekennzeichnet, dass** sich die Öffnung (12) in der Ebene der Fußplatte (6) befindet und die Öffnung (12) umfasst:
- einen Zuschnitt (13) mit geschlossener Kontur und vieleckiger, runder oder elliptischer Form, der vom Steckteil (15) durchquert werden kann, und
- mindestens einen in den Zuschnitt (13) mündenden Schlitz (14),
und **dadurch gekennzeichnet, dass** die Lasche oder Zunge (15) eine sich mit dem Zuschnitt (13) ergänzende Form und eine in Bezug zum Zuschnitt (13) etwas kleinere Fläche aufweist, sowie dadurch, dass die Öffnung (12) eine Form sowie Fläche aufweist, deren kleinste Breite in der Längsrichtung der Fußplatte des Distanzstückes (2) größer ist als die Breite in der Querrichtung der Fußplatte des Primärbalkens (1) der wegstehenden Grundfläche des Steckteils, sodass die Lasche (15) während der Bewegung des Distanzstückes (2) in einer Querrichtung zur Fußplatte (5) des Primärbalkens durch die Öffnung (12) geführt werden kann, und so dass während einer Bewegung des Distanzstückes in der gleichen Ebene wie seine Fußplatte (6) der Verbindungssteg (15A) durch den Schlitz (14) geführt wird, sodass sich die Lasche (15) auf Höhe oder gerade über dem Steg außerhalb der Öffnung (12) der Fußplatte (6) befindet.

2. System nach Anspruch 1, **dadurch gekennzeichnet, dass** der Schlitz (14) eine zur Längsrichtung des Distanzstückes (2) senkrechte Richtung aufweist.

3. System nach einem der Ansprüche 1 oder 2, **dadurch gekennzeichnet, dass** der Schlitz (14) den Rand des Zuschnitts (13) dem freien Ende des Distanzstückes (2) gegenüberliegend berührt.

4. System nach einem der Ansprüche 1 bis 3, **dadurch gekennzeichnet, dass** der Zuschnitt (13) und der Schlitz (14) in der Ebene der Fußplatte (6) des Distanzstückes (2) ein großes P bilden, wobei das Bein des P den Schlitz (14) bildet und das P so ausgerichtet ist, dass der senkrechte Strich des Buchstaben P zur Längsrichtung des Distanzstückes (2) senkrecht liegt.

5. System nach einem der Ansprüche 1 bis 4, **dadurch gekennzeichnet, dass** die Fußplatte (6) des Distanzstückes mindestens eine Längsrippe 6A aufweist, die in Bezug zur Ebene der Fußplatte hervorsteht.

6. Struktur wie z. B. eine abgehängte Decke, die mindestens ein System nach einem der Ansprüche 1 bis 5 umfasst.

## Claims

1. An assembly for suspended ceilings comprising firstly a primary beam (1) and secondly a spacer (2) with a C-shaped transverse section, wherein the primary beam (1) and the spacer (2) are intended to be made integral with each other perpendicularly, wherein the primary beam comprises a core (3), and at least one sole (5) that is transversal to the core, and at least one male element (15) that protrudes in relation to the plane of the sole (5) such as a tab or tongue, attached to the sole (5) of the primary beam by a material bridge (15A), wherein said spacer (2) comprises:
* a flat sole (6),
* two lateral edges or sides (7 and 8) that are substantially orthogonal to the sole (6),
* at least one opening (12) adapted to cooperate with said male element (15) provided on the primary beam (1),
**characterized in that** the opening (12) is placed in the plane of the sole (6) and **in that** the opening (12) comprises:
- a cut (13) with a closed contour and a polygonal or circular or elliptical shape, adapted to allow the passage of said male element (15) and
- at least one slot (14) opening out into the cut (13),
**in that** the tab or tongue (15) has a surface with a shape complementary to the cut (13) and an area that is slightly smaller than the cut (13), and **in that** the opening (12) has a shape and an area where the smaller width in the longitudinal direction of the sole of the spacer (2) is greater than the width, in the direction transversal to the sole of the primary beam (1) of the protruding base of the male element, so that the tab (15) can pass through the opening (12), when the spacer (2) moves in a direction transversal to the sole (5) of the primary beam, and so that when the spacer moves in the plane of its sole (6), the material bridge (15A) passes in said slot (14) and the tab (15) is then at or just above the solid part without any opening (12) of the sole (6).

2. An assembly according to claim 1, **characterized in that** the slot (14) has a direction perpendicular to the longitudinal direction of the spacer (2).

3. An assembly according to any of claims 1 or 2, **characterized in that** the slot (14) is tangential to the edge of the cut (13) opposite the free end of the spacer (2).

4. An assembly according to any of claims 1 to 3, **characterized in that** the cut (13) and the slot (14) form, in the plane of the sole (6) of the spacer (2), a capital P wherein the leg of the P forms said slot (14) and the P is turned so that the vertical bar of the letter P is perpendicular to the longitudinal direction of the spacer (2).

5. An assembly according to any of claims 1 to 4, **characterized in that** the sole (6) of the spacer comprises at least one longitudinal rib 6A that protrudes in relation to the plane of the sole.

6. A structure such as a suspended ceiling, comprising at least one assembly according to any of claims 1 to 5.
